# EUROPÄISCHE PATENTSCHRIFT

(11) **EP 1 705 283 B1**
(45) Veröffentlichungstag und Bekanntmachung des Hinweises auf die Patenterteilung: **16.04.2014**
(21) Anmeldenummer: 06002643.2
(22) Anmeldetag: 09.02.2006
(51) Int. Cl.: D06F 81/00, D06F 81/12

(54) **Dampfbügeltisch**
Ironing board for steam irons
Table à repasser à vapeur

(30) Priorität: 22.03.2005 DE 202005019649 U
(43) Veröffentlichungstag der Anmeldung: 27.09.2006
(73) Patentinhaber: Leifheit AG, 56377 Nassau (DE)
(72) Erfinder: Krug, Jörg, 35239 Steffenberg (DE); Elbl, Günter, 73614 Schorndorf (DE)
(74) Vertreter: Bungartz, Klaus Peter

(56) Entgegenhaltungen:
- EP-A- 0 557 690
- DE-A1- 10 158 982
- DE-A1- 19 906 353
- DE-U1- 8 605 722
- US-A- 3 248 765
- US-A- 4 525 942
- US-A- 5 142 802
- US-A- 5 926 984

## Beschreibung

Die vorliegende Erfindung betrifft einen Bügeltisch nach dem Oberbegriff des Anspruchs 1, insbesondere einen Dampfbügeltisch mit einer Absaugwanne, einer Ablage für ein Bügeleisen, insbesondere ein Dampfbügeleisen und/oder für eine Dampfbügelstation oder mit einer in den Dampfbügeltisch integrierten Dampfbügelstation.

Derartige Bügeltische sind aus der DE 86 05 722.7 bekannt. Sie weisen die seitliche Ablage zur Ablage des Bügeleisens auf.

Viele Benutzer von Bügeltischen benötigen zum Bügeln neben dem Bügeltisch und dem Bügeleisen weitere Hilfsmittel. Benutzer, die Dampfbügeleisen nutzen, benötigen einen Vorrat an Wasser, den sie sobald der Tank in dem Dampfbügeleisen geleert ist, nutzen können, um das Dampfbügeleisen nachzufüllen. Andere Benutzer brauchen für bestimmte Vorgänge sogenannte Leichtgleitsohlen. Wieder andere benötigen eine Möglichkeit, Kleiderbügel an dem Bügeltisch aufzuhängen. Schließlich wünschen viele Benutzer, insbesondere von Dampfbügeleisen, einen Kabelhalter, der dafür Sorge trägt, dass das Kabel beim Bügeln nicht unter das Bügeleisen gerät. Die Wünsche der Benutzer sind sehr verschieden. Daher hat sich bisher mit Ausnahme des Kabelhalters für Dampfbügeleisen auf dem Markt kein Produkt durchgesetzt, welches auf die jeweiligen Wünsche der Benutzer abgestimmt ist oder abstimmbar ist. Zum Abstellen beziehungsweise Aufhängen der Hilfsmittel benutzen die Benutzer in der Regel das umgebende Mobiliar.

Die EP 0 557 690 zeigt zur Verbesserung der Ablageproblematik eine Ablage, an der Anbauteile, wie zum Beispiel ein Kabelhalter befestigt werden können. Diese Anbauteile sind an einer nach unten gerichteten Leiste schwenkbar befestigt und bieten zwar einen zusätzlichen Nutzen, sind aber in Anordnung und Funktion wenig flexibel.

Gleiches gilt für eine aus der DE 101 58 982 A1 bekannte Bügelablage, die an die Bügelfläche eines Bügelbretts gehängt werden kann und einen Haken zum Aufhängen eines Ärmelbretts aufweist. Hier kann nur der Haken genutzt werden, so dass das Anbauteil in seiner Form auf den Haken abgestimmt sein muss und nur 1 Anbauteil angehängt werden kann.

Aus der DE 26 26 207 A1, der DE 81 25 132.7 und der US 3 202 389 A sind Bügelgestelle bekannt, die einen hinteren Rand zum Abstützen eines Bügeleisens aufweisen, damit dieses nicht seitlich abrutschen kann.

Die DE 20 2004 017 546 U1 wiederum zeigt einen an die Ablage fest anmontierten Kabelhalter für das Anschlusskabel eines Bügeleisens.

Der vorliegenden Erfindung liegt das Problem zugrunde, einen Bügeltisch vorzuschlagen, an dem verschiedene Anbauteile wie zum Beispiel Halter für Elektrokabel, Wasserflaschen, Leichtgleitsohlen, Kleiderbügel oder Haken zum Aufhängen von anderen Utensilien angebracht werden können. Die Verbindung zwischen dem Bügeltisch und den Anbauteilen soll so sicher sein, dass sie sich nicht unabsichtlich löst.

Dieses Problem wird dadurch gelöst, durch einem Bügeltisch gemäß dem kennzeichen von Anspruch 1. Der erfindungsgemäße Bügeltisch an der Ablage oder der integrierten Dampfbügelstation weist eine erste Haltestruktur auf, an welcher ein Anbauteil anbringbar ist. Die Haltestruktur ist so ausgebildet, dass verschiedene Anbauteile gleichzeitig oder aber allein an der Ablage oder der integrierten Dampfbügelstation abgebracht werden können. Vorteilhaft kann die erste Haltestruktur so ausgebildet sein, dass das Anbauteil in verschiedenen Positionen abgebracht werden kann. Ebenso kann es vorteilhaft sein, wenn ein bereits montiertes Anbauteil ohne Demontage aus einer Position in eine andere Position verschoben werden kann.

Die erste Haltestruktur weist ein sich gleichförmig erstreckendes Profil auf. Das sich gleichförmig erstreckende Profil erstreckt sich in einer Richtung, in der das Anbauteil verschiebbar ist.

Ein erfindungsgemäßer Bügeltisch kann vorteilhaft an der Ablage oder der integrierten Dampfbügelstation neben der ersten Haltestruktur eine oder mehrere weitere gleichartige Haltestrukturen aufweisen.

Zur Lösung des der Erfindung zugrunde liegenden Problems werden ferner Anbauteile für einen Bügeltisch vorgeschlagen, wie zum Beispiel ein Halter für ein Elektrokabel, Wasserflaschen, Leichtgleitsohlen, Kleiderbügel oder Anderes, bei dem eine Haltestruktur zur lösbaren Befestigung an einem Bügeltisch der erfindungsgemäßen Art vorgesehen ist. Diese Haltestruktur des Anbauteils ist geeignet und eingerichtet, dass das montierte Anbauteil aus einer Position in eine andere Position verschoben werden kann.

Erfindungsgemäß kann an dem Bügeltisch ein Anbauteil angeordnet werden. Die Haltestrukturen des AnbauteiLs sind dazu komplementär zur Haltestruktur der Ablage ausgebildet, so dass eine formschlüssige Verbindung hergestellt werden kann, die gegen unbeabsichtigtes Lösen beispielsweise durch Schnapphaken gesichert ist.

Ein Dampfbügeltisch mit einer Ablage mit einer Haltestruktur und verschiedene Anbauteile sind anhand der Zeichnungen näher beschrieben.

Es zeigt:
- Fig. 1: eine Ansicht eines Teils eines Bügeltisches mit einer Ablage,
- Fig.2a bis 2e: einen Kabelhalterin verschiedenen Ansichten,
- Fig. 3a und 3b: einen Flaschenhalter,
- Fig. 4a und 4b: einen Halter für eine Leichtgleitsohle,
- Fig. 5a bis 5c: Ansichten eines Halters für eine Flasche und eine Leichtgleitsohle,
- Fig. 6a bis 6c: Ansichten eines Halters für eine Flasche und eine Leichtgleitsohle, zum Teil aus einem Textilmaterial und
- Fig. 7: einen Halter für Zubehör, ebenfalls zum Teil aus Textilmaterial.

Figur 1 zeigt einen erfindungsgemäßen Dampfbügeltisch im aufgestellten Zustand. Der Dampfbügeltisch umfasst ein scherenarmartiges, zusammenklappbares Untergestell 11 mit zwei sich kreuzenden, gelenkig miteinander verbundenen Scherenarmpaaren, an deren unteren Enden jeweils Standfüße angebracht sind. Durch Änderung der Winkelstellung der Scherenarmpaare kann der Dampfbügeltisch in bekannter Art und Weise höhenverstellt werden beziehungsweise in eine flache Transportstellung zusammengeklappt werden. Auf dem Untergestell ruht das Oberteil 10 des Dampfbügeltisches, welches eine Bügelfläche und eine Absaugwanne für beim Bügeln entstehenden Dampf umfasst. In Längsrichtung ist ferner seitlich an die Bügelfläche beziehungsweise die Absaugwanne eine Ablage 13 für eine nicht dargestellte Dampfstation vorgesehen.

Die Ablage 13 ist ein Kunststoffbauteil, das über eine Einsteckverbindung mit dem übrigen Oberteil 10 verbunden ist. Die Verbindung der Ablage 13 wird bei der Montage verschiedener das Oberteil 10 bildender Bauteile, insbesondere der Bügelfläche und der Absaugwanne hergestellt.

Der der Bügelfläche gegenüberliegende Rand der Ablage 13 ist mit einer Leiste 20 versehen. Diese Leiste 20 bildet eine Haltestruktur der Ablage 13, an der ein oder mehrere Anbauteile der erfindungsgemäßen Art befestigt werden können. Die Leiste hat einen gleichförmigen Querschnitt, der komplementär zu einer Ausnehmung von Haltestrukturen der Anbauteile ist. Die die Leiste bildende Haltestruktur der Ablage 13 greift in diese Ausnehmung, das heißt in die Haltestruktur der Anbauteile bei der Montage ein. Durch den gleichförmigen Querschnitt des Profils der Haltestruktur 20 der Ablage 13 einerseits und den gleichförmigen Querschnitt der Ausnehmung der Haltestruktur 30 des Anbauteils andererseits ist es möglich, das Anbauteil relativ zur Ablage 13 zu verschieben. Gleichzeitig sind beide Haltestrukturen so ausgebildet, um die Verbindung der Ablage 13 mit den Anbauteilen gegen unbeabsichtigtes Lösen zu sichern.

Die in den Figuren 2a bis 7 dargestellten Anbauteile weisen alle eine Haltestruktur 30 auf, in der eine Ausnehmung vorgesehen ist, die komplementär zu der Leiste 20 der Haltestruktur der Ablage 13 ist. Die Haltestrukturen 30 der Anbauteile sind in etwa im Querschnitt u-förmig ausgebildet, wobei die Ausnehmung von dem Schenkel 31, 32 und dem Steg der Haltestruktur 30 begrenzt wird. Der eine Schenkel 31 ist länger als der andere Schenkel 32 ausgebildet. Der längere Schenkel 31 kommt bei der Montage des Anbauteils auf der Außenseite der Leiste 20 zur Anlage. Das untere Ende des längeren Steges 31 ist in Richtung der Ausnehmung nach Innen abgewinkelt. Dieses so abgewinkelte Ende des längeren Schenkels 31 bildet einen Rastvorsprung, der an der Unterseite der Leiste 20 beziehungsweise der Ablage 13 einrastet und so das Anbauteil gegen ein Herabfallen sichert. Das so gesicherte Anbauteil kann auf der Haltestruktur der Ablage 13, das heißt an der Leiste 20 nur in Richtung der Leiste 20 verschoben werden. Zum Lösen des Anbauteils 30 von der Ablage 13 muss das Ende des längeren Steges 31 nach vorne gebogen werden, so dass sich die Verrastung zwischen der Haltestruktur der Ablage 13 und der Haltestruktur der Anbauteile löst.

Der in den Figuren 2a bis 2e dargestellte Halter A für ein Elektrokabel weist ein in einer Gebrauchsstellung nach oben ragendes federndes Halteelement 35 auf, das an sich aus dem Stand der Technik bekannt ist. Dieses Halteelement 35 kann zu der an dem Bügeltisch befestigbaren Haltestruktur 30 um 90 Grad verschwenkt werden. Das Halteelement 35 kommt dann auf der Bügelfläche des Bügeltisches zur Auflage und ragt so bei Nichtgebrauch des Bügeltisches nicht von diesem ab. Der Bügeltisch kann mit dem Anbauteil A zusammengeklappt und verstaut werden. In Fig. 2e ist neben dem Halter A für das Elektrokabel noch ein Anbauteil B mit einem Haken zum Einhängen beliebiger Gegenstände gezeigt.

Der Halter C für eine Flasche 36, wie er in Figur 3a und 3b dargestellt ist, weist ein Bügelelement 37 auf, welches in bekannter Art und Weise zu einem Flaschenhalter gebogen ist. Dieses Bügelelement 37 ist an die Haltestruktur 30 angeschlossen.

Auch der Halter A für eine Leichtgleitsohle 37, wie er in Figur 4a beziehungsweise 4b dargestellt ist, weist ein Bügelelement 38 auf. Dieses ist so gebogen, dass die Leichtgleitsohle 37 in das Bügelelement eingehängt werden kann. Das Bügelelement 38 ist unmittelbar mit der Haltestruktur 30 verbunden.

Zur Herstellung des Halters E, wie er in den Figuren 5a und 5b beziehungsweise 5c dargestellt ist, ist an die Haltestruktur 30 eine Kunststoffplatte 39 mit einer zentralen Ausnehmung angeformt. Von der Platte 39 erstreckt sich senkrecht nach unten ein erstes Bügelelement 40, auf das eine Flasche aufgestellt werden kann, die die zentrale Ausnehmung der Kunststoffplatte 39 durchragt. Ein zweites Bügelelement 41 ist an der Kunststoffplatte angebracht, das als Halterung für eine Leichtgleitsohle dienen kann.

Auch in den Figuren 6a bis 6c ist ein Halter F für eine Flasche und eine Leichtgleitsohle dargestellt. Der Halter F weist ebenfalls eine Kunststoffplatte 42 mit einer zentralen Ausnehmung auf, die an die Haltestruktur des Halters F angeformt ist. An dem Rand der Ausnehmung ist vom Rand aus sich nach unten erstreckend ein Textilsack 43 angebracht, in den eine Flasche eingesetzt werden kann. Am vorderen Rand der Kunststoffplatte 42 mit der zentralen Ausnehmung ist ein weiterer Textilsack 44 in Form einer Tasche angebracht, in welchen die Leichtgleitsohle eingesteckt werden kann.

Der in Figur 7 dargestellte Halter G für eine Flasche und eine Leichtgleitsohle weist zwei im Abstand zueinander angebrachte Haltestrukturen 30 auf. An diesen beiden Haltestrukturen 30 ist ein Textil befestigt, welches zwei Taschen aufweist, eine Tasche für eine Flasche und eine weitere Tasche für eine Leichtgleitsohle.

Neben diesen in den Figuren dargestellten Anbauteilen sind andere beliebig geformte Anbauteile denkbar, mit denen Flaschen, Leichtgleitsohlen, aber auch andere Gegenstände an einem Bügeltisch gehaltert werden können. Erfindungsgemäß müssen die Anbauteile nur eine Haltestruktur aufweisen, die mit der komplementären Haltestruktur an der Ablage 13 des Bügeltisches zur Befestigung des Anbauteils zusammenwirkt.

## Patentansprüche

1. Bügeltisch, der als Dampfbügeltisch ausgebildet ist, mit
• einem Untergestell (11),
• einem auf dem Untergestell (11) ruhenden Oberteil (10) mit einer Bügelfläche und einer Absaugwanne für beim Bügeln entstehenden Dampf,
• einer seitlich an der Bügelfläche oder der Ansaugwanne vorgesehenen Ablage (13) für ein eine Dampfbügelstation,
• einer, an dem der Bügelfläche gegenüberliegenden Rand der Ablage (13) vorgesehenen ersten Haltestruktur (20) zum Befestigen zumindest eines Anbauteils (A, B, C, D, E, F) in Form einer Leiste mit gleichförmigem Querschnitt, die längs des Randes verläuft, und mit
• zumindest einem Anbauteil, dass eine Haltestruktur (30) aufweist, über die es mit der ersten Haltestruktur (20) verbindbar ist,
**dadurch gekennzeichnet, dass** die Leiste nach oben gerichtet ist und die von der Leiste (20) gebildete erste Haltestruktur komplementär zur Haltestruktur (30) des Anbauteils ist, so dass eine formschlüssige Verbindung hergestellt werden kann, wobei durch den gleichförmigen Querschnitt der beiden Haltestrukturen (20,30) das Anbauteil auf der Leiste längs des Randes der Ablage veschiebbar ist.

2. Bügeltisch nach Anspruch 1, **dadurch gekennzeichnet, dass** die Haltestruktur des Anbauteils U-förmig mit einem der Ablage (13) abgewandten längeren Schenkel ausgebildet ist, der zur Bildung einer Verrastung mit einem nach innen abgewinkelten Ende die Unterseite der Leiste (20) oder der Ablage (13) untergreift.

3. Bügeltisch nach Anspruch 1 oder 2, **dadurch gekennzeichnet, dass** die erste Haltestruktur (20) geeignet und eingerichtet ist, dass das Anbauteil (A bis F) an verschiedenen Positionen anbringbar ist.

4. Bügeltisch nach einem der Ansprüche 1, 2 oder 3, **dadurch gekennzeichnet, dass** der Bügeltisch neben der ersten Haltestruktur (20) eine oder mehrere weitere gleichartige Haltestrukturen aufweist.

5. Bügeltisch nach einem der Ansprüche 1 bis 5, **dadurch gekennzeichnet, dass** das Anbauteil (A, B, C, D, E, F) ein Halter für ein Elektrokabel, ein Halter für eine Wasserflasche, ein Halter für Leichtgleitsohlen und/oder ein Halter für Kleiderbügel ist.

## Claims

1. An ironing board, which is configured as a steamironing board, having
- an underframe (11),
- an upper part (10) resting on the underframe (11) and having an ironing surface and a suction trough for steam produced during ironing,
- a rest (13) for a steam iron station provided to the side of the ironing surface or suction trough,
- a first retaining structure (20), which is provided on the edge of the rest (13) opposite the ironing surface, for fastening at least one attachment part (A, B, C, D, E, F) in the form of a strip having a uniform cross section, which runs along the edge, and
- at least one attachment part, which has a retaining structure (30), by means of which it can be connected to the first retaining structure (20),
**characterised in that**
the strip faces upwards and the first retaining structure formed by the strip (20) is complementary to the retaining structure (30) of the attachment part, so that a form-fitting connection can be produced, wherein the attachment part can be displaced on the strip along the edge of the rest owing to the uniform cross section of the two retaining structures (20, 30).

2. The ironing board according to Claim 1,
**characterised in that**
the retaining structure of the attachment part is U-shaped with a longer side, which faces away from the rest (13) and engages under the underside of the strip (20) or rest (13) with an inwardly angled end in order to form a latching system.

3. The ironing board according to Claim 1 or 2,
**characterised in that**
the first retaining structure (20) is suitable and designed for attaching the attachment part (A to F) in different positions.

4. The ironing board according to one of Claims 1, 2 or 3,
**characterised in that**
the ironing board has in addition to the first retaining structure (20) one or a plurality of further, similar retaining structures.

5. The ironing board according to one of Claims 1 to 5,
**characterised in that**
the attachment part (A, B, C, D, E, F) is a holder for an electric cable, a holder for a water bottle, a holder for soleplates and/or a holder for clothes hangers.

## Revendications

1. Table à repasser réalisée sous forme d'une table de repasser à la vapeur, comportant :
• un soubassement (11),
• une partie supérieure (10) reposant sur le soubassement (11) et comportant une surface de repassage et un bac d'aspiration de vapeur générée lors du repassage,
• une tablette (13) prévue sur le côté de la surface de repassage ou du bac d'aspiration pour une station de repassage à la vapeur,
• une première structure de retenue (20) prévue sur le bord opposé à la surface de repassage de la tablette (13) pour la fixation d'au moins une pièce rapportée (A, B, C, D, E, F) sous forme d'une baguette de section transversale de même forme qui passe le long du bord et
• au moins une pièce rapportée qui présente une structure de retenue (20) par laquelle elle peut être raccordée à la première structure de retenue (20),
**caractérisée en ce que**
la première structure de retenue formée par la baguette (20) est complémentaire à la structure de retenue (30) de la pièce rapportée de manière à pouvoir établir une liaison par correspondance géométrique, la pièce rapportée étant mobile sur la baguette le long du bord du fait de la section transversale de même forme des deux structures de retenue (20, 30).

2. Table à repasser selon la revendication 1 ou 2, **caractérisée en ce que** la structure de retenue de la pièce rapportée est réalisée en forme de U avec une branche détournée de la tablette (13) et qui est en prise avec la face inférieure de la baguette (20) ou de la tablette (13) par une extrémité coudée vers l'intérieur pour établir un enclenchement.

3. Table à repasser selon la revendication 1 ou 2, **caractérisée en ce que** la première structure de retenue (20) est adaptée et conçue pour pouvoir installer la pièce rapportée (A à F) à diverses positions.

4. Table à repasser selon une des revendications 1, 2 ou 3, **caractérisée en ce que** la table à repasser (20) présente, outre la première structure de retenue (20), une autre ou plusieurs autres structures de retenue de même type.

5. Table à repasser selon une des revendications 1 à 5, **caractérisée en ce que** la pièce rapportée (A, B, C, D, E, F) est un support pour câble électrique, un support pour bouteille d'eau, un support pour semelles de facilitation de glissement et/ou un support pour cintres à vêtements.
